# EUROPÄISCHE PATENTANMELDUNG

(11) **EP 0 158 094 A1**
(43) Veröffentlichungstag der Anmeldung: **16.10.1985**
(21) Anmeldenummer: 85102277.2
(22) Anmeldetag: 28.02.1985
(51) Int. Cl.: A63B 69/18

(54) **Vorrichtung zum Trainieren des Skilaufens**

(30) Priorität: 01.03.1984 DE 8406333 U; 05.04.1984 DE 3412773
(71) Anmelder: Schwarzmann, Rainer, D-7141 Grossbottwar (DE); Drexel, Volker, D-7551 Hiltpoltstein (DE)
(72) Erfinder: Schwarzmann, Rainer, D-7141 Grossbottwar (DE); Drexel, Volker, D-7551 Hiltpoltstein (DE)
(74) Vertreter: Steinmann, Otto C., Dr.

(57) **Zusammenfassung**

Die Erfindung betrifft eine Vorrichtung zu7m Trainieren des Skilaufens, insbesondere für Kinder, sowie ein Verfahren zur Verwendung der erfindungsgemäßen Vorrichtung.

Un die Gefahr eines Sturzes nach vorn oder nach hinten bei einer derartigen Vorrichtung stark zu verringern, wi8rd durch die Erfindung vorgeschlagen, daß zwei etwa parallel im Abstand zueinander liegende Stäbe in Fahrtrichtung vorn mit Griffen versehen und hinten durch einen Querstab miteinander verbunden sind. Dadurch können der Trainer und das im Training befindliche Kind ohne Stöcke trainieren.

## Beschreibung

### Technisches Gebiet

Die Erfindung betrifft eine Vorrichtung zum Trainieren des Skilaufens, insbesondere für Kinder_, nach dem Oberbegriff des Patentanspruchs 1.

### Stand der Technik

Ganz allgemein ist es üblich, daß Kinder heute schon in sehr frühem Alter, z.B. bereits mit 3 Jahren, das Skilaufen erlernen. Dabei beginnen die Kindern meistens ohne Stöcke das Skifahren zu trainierenn, da die eigentlich zum Halten des Gleichgewichts vorteilhaften Stöcke die Unfallgefahr bei Stürzen erhöhen und beispielsweise die Gefahr von Augenverletzungen vergrößern.

Obwohl gerade Kinder das Skifahren verhältnismäßig leicht erlernen, kommt es zu Anfang doch häufig vor, daß sie entweder nach vorn oder nach hinten fallen bzw. stürzen. Die Sturzgefahr wird dabei gerade dadurch vergrößert, daß auf Stöcke verzichtet wird. Häufige Stürze nehmen jedoch kleinen Kindern die Freude am Skilaufen und stellen damit den Lernerfolg in Frage.

Ferner werden auf Schleppliften derart kleine Kinder in der Regel zwischen den Beinen von Erwachsenen befördert, was aber nicht ohne Risiko für das Kind und die auf dem Sch=epplift mitfahrenden Erwachsenen ist. Dabei müssen die eventuell vorhandene Skistöcke der Kinder in der Regel ebenso wie die der Erwachsenen mitgenommen werden.

### Darstellung der Erfindung

Der Erfindung liegt die Aufgabe zugrunde, eine Vorrichtung zum Trainieren des Skilaufens zu schaffen, durch die die Gefahr eines Sturzes nach vorn oder nach hinten stark verringert wird.

Eine erfindungsgemäße Lösung dieser Aufgabe ist mit ihren Weiterbildungen in den Ansprüchen gekennzeichnet. Die erfindungsgemäße Vorrichtung ermöglicht es dem Trainer und dem im Trainieren befindlichen Anfänger, ohne Stöcke trainieren. Der Trainer ergreift die am vorderen Ende der Längsstäbe angebrachten Griffe, während der Anfänger den Querstab erfaßt. Der Trainer fährt nun voraus, und der Anfänger kann sich an dem Querstab festhalten, so daß er nicht nach vorn oder nach hinten fällt. Auf diese Weise braucht der Anfänger zunächst den Stockeinsatz noch nicht zu trainieren. Er braucht dann nur die Skibewegungen nachmachen, die der voranfahrende Trainer vormacht. Zudem kann der Trainer eine unerwünschte Vor- oder Rücklage des Anfängers durch Druck bzw. Zug auf die Vorrichtung ausgleichen.

Das Nachführen des Anfängers zielt insbesondere auf das natürliche Nachahmungsverhalten von Kindern., so daß durch die erfindungsgemäße Vorrichtung nicht nur die Sturzgefahr verringert, sondern auch der Lernerfolg vergrößert wird.

Überraschenderweise hat sich herausgestellt, daß. der Auflaufdruck des Anfängers in der gemeinsamen Bewegung so gering ist, daß er auch in steilerem Gelände von Jugendlichen oder Frauen als Trainer bewältigt werden kann. Dabei ist zusätzlich von Vorteil, daß der Trainer durch die in seinen Händen befindlichen Skistockgriffe das Gefühl erhält, die für seine Balance vorteilhaften Stöcke in Händen zu halten.

Die erfindungsgemäße Vorrichtung ist damit nicht nur zum Trainieren von Kindern, sondern auch von Jugendlichen und darüberhinaus auch von Blinden oder Behinderten geeignet.

Darüberhinaus kann die Vorrichtung zum Training von geübteren Anfängern auch "umgekehrt" verwendet werden. Der Anfänger fährt voraus und hält sich an der Querstange fest, während der hinter ihm fahrende Trainer, der die erfindungsgemäße Vorrichtung an den Griffen festhält, eine Trennfunktion ausübt.

Ausgestaltungen der Erfindung sind in den Ansprüchen 2 f.gekennzeichnet. In den Ansprüchen 2 und 3 sind vorteilhafte Materialien für die Längsstäbe angegeben, durch die beispielsweise die Verletzungsgefahr bei Stürzen auf die Vorrichtung verringert wird. Darüberhinaus ist es durch die flexible Gestaltung der Längsstäbe möglich, die beiden Stäbe mit einer Hand zu -fassen und sie so als Zugvorrichtung beispielsweise an Schleppliften zu verwenden.

Die Merkmale der Ansprüche 3 bis 7 sind vorteilhaft, weil hierdurch eine Zerlegung der Vorrichtung in-Einzelteile zum Transport nicht notwendig ist. Nach dem Lösen der Gelenke kann die Vorrichtung vielmehr sehr leicht zusammengelegt und einstückig transportiert werden.

Die Ausbildung der Vorrichung gemäß Anspruch 8 und 9 erfordert zwar ein Zerlegen zum Transport, erlaubt aber einen besonders einfachen und billigen Aufbau der erfindungsgemäßen Vorrichtung.

Das gemäß Anspruch 10 bis 12 vorgesehene Verbindungselement erlaubt eine Verbindung der Längsstäbe an ihren vorderen Enden beispielsweise bei Schleppliftfahrten. Der Trainer ergreift beispielsweise das Seil, während sich der Auszubildende in die Vorrichtung stellt, und so ohne großen Kraftaufwand hochgezogen werden kann. Dabei hat die Ausbildung gemäß Anspruch 13 den besonderen Vorteil, daß das Verbindungselement im Normalbetrieb nicht stört, und daß sich das Seil bei Nichtgebrauch selbsttätig aufwickelt.

Beim Zerlegen der Vorrichtung beispielsweise für Fahrten in einem Sessellift ist es vorteilhaft, wenn gemäß Anspruch 14 ein Element vorgesehen ist, mit dem die Stäbe zusammengehalten werden können. Dieses Element ist bevorzugterweise ein Klettband, ein Gummiband, wie es für Skiclipse verwendet wird etc. sein.

Kurze Beschreibung der Zeichnung:
Die Erfindung wird nachstehend anhand von Ausführungsbeispielen unter Bezugnahme auf die Zeichnung näher beschrieben, in der zeigen:
Fig. 1 eine Aufsicht auf ein erstes Ausführungsbeispiel der Erfindung,
Fig. 2 eine weitere Möglichkeit eines Verbindungselements,
Fig. 3 eine Aufsicht auf einen Teil eines zweiten Ausführungsbeispiels, und
Fig. 4 eine Aufsicht auf einen Teil eines dritten Ausführungsbeispiels.

### Beschreibung bevorzugter Ausführungsbeispiele

Fig. 1 zeigt zwei etwa parallel im Abstand a voneinander liegende Stäbe 1, 2, die hier als Kunststoffrohre ausgebildet sind. Diese Rohre können einen Außendurchmesser von zum Beispiel etwa 32 mm haben und sind leicht flexibel. Im oberen Bereich der Zeichnung sieht man, daß die beiden Rohre durch einen Querstab 5 miteinander verbunden sind. Die Verbindung ist hier dadurch hergestellt, daß der Stab 5 durch entsprechende Bohrungen 8 bzw. 9 in den beiden Rohren 1 und 2 gesteckt wird. Dazu ist der Durchmesser des Stabes oder Rohres 5 wesentlich kleiner und kann z.B. 20 mm betragen. Es können auch die Enden dieses Rohres ein wenig abgedreht sein, damit die beiden Löcher 8, 9 einen noch etwas kleineren Durchmesser haben können und vor allem die Rohre 1, 2 nach innen arretiert sind. Nach außen kann die Verbindung durch einen Seegerring 13, 14 oder ein ähnliches Sicherungselement wie einen Splint, eine Mutter oder dergleichen gesichert sein. Anstelle der Löcher 8, 9 kann auch eine Nut vorgesehen sein, durch die der Querstab 5 von hinten, das ist in der _{F}ig. 1 von oben, eingelegt und anschließend durch Sterngriffe mit Muttern 13, 14 von Hand festgezogen wird.

Die Rohre 1, 2 haben eine Länge b von etwa 1,5 m. In Fahrtrichtung vorn sind die beiden Griffe 3, 4 angeordnet, wobei es sich um Handgriffe von Skistöcken handeln kann, die noch mit den Schlaufen 15, 16 versehen sein können. Vorn an den Handgriffen sind Teller 17, 18 angeordnet, wie sie heute bei den Skistöcken allgemein üblich sind. Im Bereich des Griffes 3 ist links ein Haken 11 und im Bereich des Griffes 4 rechts eine Schlaufe 12 vorgesehen. Da nun die Kunststoffrohre 1, 2 leicht flexibel sind, besteht die Möglichkeit, die beiden erwähnten Enden zusammenzudrücken und die Schlaufe 12 in den Haken 11 einzuhängen. Dadurch entsteht die strichpunktiert eingezeichnete Lage der beiden in Fahrtrichtung vorn liegenden Enden der Vorrichtung.

Fig. 2 zeigt eine weitere Verbindungsmöglichkeit der beiden Längsstäbe 1 und 2. Hierzu ist in einem der Griffe ein herausziehbares Seil 25 vorgesehen, das mit seinem vorderen Ende in einer Aufnahme 26 am anderen Griff befestigt werden kann. Hierzu kann an dem Seil beispielsweise eine Kugel 27 befestigt sein, die in die Aufnahme 26 am Ende des anderen Griffs 4 einhackbar ist. Die Innenkontur der Aufnahme 26 fst nicht exakt kugelförmig, sondern weist eine Abschrägung bzw. eine Ausnehmung auf, so daß die Kugel unter Belastung nicht aus der Aufnahme herausrutschen kann.

Bevorzugterweise ist das Seil ein kunststoffummanteltes Stahlseil, das nach Gebrauch von einer Feder etc. wieder in den Griff eingezogen wird, so daß es bei Nichtgebrauch nicht stört.

Fig. 3 zeigt ein zweites Ausführungsbeispiel, bei dem die Rohre 1 und 2 Ansätze 21 und 22 aufweisen, in denen durch nicht im einzelnen dargestellte Federn belastet Kugeln 23 vorgesehen sind. Auf diese Ansätze ist das Querrohr 5 aufschiebbar. Die Kugeln 23 bilden mit nur schematisch dargestellten Ausnehmungen in dem Querrohr 5 eine lösbare Rastverbindung. Legt man die Ausnehmungen im Querrohr 5 etwas größer als der Durchmesser der sie durchsetzenden Kugelkalotte aus, so ist es möglich, die Längsstäbe geringfügig um den Querstab zu drehen. Dies ist beispielsweise zum Ausgleich von Geländeunebenheiten etc. günstig.

Fig. 4 zeigt ein drittes Ausführungsbeispiel, bei dem die Verbindung zwischen den Rohren 1, 2 und dem Querstab 5 durch Gelenke 6, 7 gebildet ist. Der Querstab 5 ist in der Mitte durch ein Gelenk 10 unterteilt. Alle drei Gelenke 6, 7 und 10 sind in nicht dargestellter Weise feststellbar.

Dadurch ergibt sich der Vorteil, daß die Vorrichtung auch während des Transports, z.B. in dem Gepäckraum eines Pkw, einstückig bleiben kann. Hierzu wird nach dem Lösen der Gelenke 6 und 7 das Gelenk 10 in Fig. 3 nach unten gedrückt, wodurch die beiden Stäbe 1, 2 näher aneinander rücken, bis sie schließlich nahezu oder auch vollständig nebeneinander liegen. Hierzu könnte der Stab 5 in der Aufsicht nach Fig. 3 über den Stäben 1, 2 angeordnet sein. In der Gebrauchslage müssen alle drei Gelenke'jedoch festgestellt sein.

Zum Gebrauch der Vorrichtung ergreift der Trainer die beiden Griffe 3, 4, während das Kind oder die zu trainierende Person den Stab 5 am hinteren Ende der Vorrichtung erfaßt. Nun kann der Trainer in Fig. 1 nach unten, d.h. nach vorn, fahren während das Kind sich hierbei an dem Querstab 5 festhält. Der Abstand b ist so gewählt, daß die Skier des Trainers und der auszubildenden Person nicht miteinander kollidieren können.

Da die zu trainierende Person weder nach vorn noch nach hinten fallen kann, ergibt sich eine größere Sicherheit und das Skilaufen wird leichter und schneller erlernt als auf herkömmliche Art.

Bei der .Auffahrt mit einem Lift kann die Vorrichtung nach Fig. 1 in die strichpunktierte Lage gebracht werden. Dadurch kann das Kind oder die zu trainierende Person bei der Auffahrt ebenso wie bei der Abfahrt den Querstab 5 erfassen und sich hiervon in diesem Falle hochziehen lassen. Es besteht auch die Möglichkeit, den Querstab 5 in diesem Falle ähnlich wie den Bügel eines Schleppliftes zu benutzen. Der Trainer kann dann vorn im Bereich der Verbindung der beiden Enden miteinander anfassen und die Vorrichtung mit dem Kind hinter sich herziehen. Hierzu genügt eine Hand, während die andere entweder frei ist oder am Bügel des Schleppliftes anfassen kann.

Weiterhin kann die erfindungsgmäße Vorrichtung auch in umgekehrter Weise verwendet werden, so daß der die Querstange fassende Anfänger vorausfährt und der Trainer, der die Vorrichtung an den Griffen faßt, hinterherfährt und gegebenenfalls bremst.

Die Erfindung ist nicht auf die dargestellten Ausführungsbeispiele beschränkt, vielmehr kann der Fachmann im Rahmen der Ansprüche zahlreiche Abwandlungen hiervon erstellen.

## Patentansprüche

1. Vorrichtung zum Trainieren des Skilaufens, insbesondere für Kinder,
dadurch gekennzeichnet, daß zwei etwa parallel im Abstand (a) zueinander liegende Längstäbe (1,2) in Fahrtrichtung an ihrem vorderen Ende mit Griffen (3,4) versehen und an ihrem hinteren Ende durch einen Querstab (5) miteinander verbunden sind.

2. Vorrichtung nach Anspruch 1,
dadurch gekennzeichnet, daß die Längsstäbe (1,2) leicht flexible Kunststoffrohre sind.

3. Vorrichtung nach Anspruch 1,
dadurch gekennzeichnet, daß die Längsstäbe aus einem Metall und insbesondere einem Leichtmetall bestehende Rohre sind, die mit einem Kunststoffmaterial überzogen sind.

4. Vorrichtung nach Anspruch 1,
dadurch gekennzeichnet, daß die Längsstäbe aus Fiberglas bestehen.

5. Vorrichtung nach einem der Ansprüche 1 bis 4,
dadurch gekennzeichnet, daß zur Verbindung des Querstabes (5) mit den Längsstäben (1,2) im Betrieb starre Gelenke (6,7) vorgesehen sind, die zum Transport der Vorrichtung lösbar sind.

6. Vorrichtung nach Anspruch 5,
dadurch gekennzeichnet, daß zur Bildung der Gelenke vom Querstab (5) durchsetzbare Löcher (8,9) in den Längsstäben sowie lösbare Sicherungs- und Arretierungselemente vorgesehen sind, die Transversal- bzw. Drehbewegungen der Stäbe gegeneinander verhindern.

7. Vorrichtung nach Anspruch 5 oder 6,
dadurch gekennzeichnet, daß die Gelenke (6,7) von Hand feststellbar ausgebildet sind.

8. Vorrichtung nach einem der Ansprüche 1 bis 4,
dadurch gekennzeichnet, daß der Querstab (5) in der Mitte ein Gelenk (10) aufweist, das in der Gebrauchslage feststellbar ist.

9. Vorrichtung nach einem der Anspürche 1 bis 8,
dadurch gekennzeichnet, daß die Läng.,.stäbe (1,2) jeweils einen Ansatz (11,12) aufweisen, auf die der Querstab (5) aufschiebbar und mit einer Kugel/Rastverbindung (13) arretierbar ist.

10. Vorrichtung nach Anspruch 9,
dadurch gekennzeichnet, daß die Kugel/Rastverbindung Spiel aufweist, so daß die Längsstäbe etwas um den Querstab drehbar sind.

11. Vorrichtung nach einem der Ansprüche 1 bis 10,
dadurch gekennzeichnet, daß in der Nähe der Griffe (3,4) mindestens ein Verbindungselement (11,12) angeordnet sind, um die beiden Enden miteinander zu verbinden.

12. Vorrichtung nach Anspruch 11,
dadurch gekennzeichnet, daß ein aus einem Griff (3) herausziehbares Seil, das am Ende des anderen Griffs einhackbar ist, das Verbindungselement bildet.

13. Vorrichtung nach Anspruch 12,
dadurch gekennzeichnet, daß das Seil ein kunststoffummanteltes Metallseil ist.

14. Vorrichtung nach Anspruch 12 oder 13,
dadurch gekennzeichnet, daß das Seil gegen die Wirkung einer Aufwickelfeder aus dem Griff herausziehbar ist.

15. Vorrichtung nach einem der Ansprüche 1 bis 14,
dadurch gekennzeichnet, daß mindestens ein Element zum Verbinden der Stäbe im zerlegten Zustand vorgesehen ist.

16. Vorrichtung nach Anspruch 15,
dadurch gekennzeichnet, daß das Element ein Klettband ist.
